# EUROPÄISCHE PATENTSCHRIFT

(11) **EP 2 701 547 B1**
(45) Veröffentlichungstag und Bekanntmachung des Hinweises auf die Patenterteilung: **03.06.2015**
(21) Anmeldenummer: 12735773.9
(22) Anmeldetag: 25.04.2012
(51) Int. Cl.: A46B 7/06, A46B 7/08

(54) **ZAHNBÜRSTE MIT ROTIERBAREM BORSTENTRÄGER**
TOOTHBRUSH WITH ROTATABLE BRISTLE SUPPORT
BROSSE À DENTS COMPORTANT UN SUPPORT DE POILS ROTATIF

(30) Priorität: 28.04.2011 DE 102011018879
(43) Veröffentlichungstag der Anmeldung: 05.03.2014
(73) Patentinhaber: Interbros GmbH, 79677 Schönau (DE)
(72) Erfinder: BUTZ, Jürgen, 79677 Schönau (DE)
(74) Vertreter: Lasch, Hartmut
(86) Internationale Anmeldenummer: PCT/EP2012/001764
(87) Internationale Veröffentlichungsnummer: WO 2012/146373

(56) Entgegenhaltungen:
- CN-Y- 2 354 429
- DE-A1- 10 315 011
- DE-A1- 19 745 876
- DE-C1- 19 717 334
- DE-U1- 29 701 302
- DE-U1- 29 822 826

## Beschreibung

Die Erfindung betrifft eine Zahnbürste mit einem Bürstenkörper, der einen Griffabschnitt und einen Kopfabschnitt aufweist, wobei im Kopfabschnitt zumindest ein Borstenträger drehbar gelagert ist, der eine Beborstung trägt, und wobei in dem Kopfabschnitt zumindest eine napfförmige Aufnahme ausgebildet ist, in die der Borstenträger eingesetzt ist, wobei in der Aufnahme ein Stift angeordnet ist, der den Borstenträger lagert und dessen Drehachse bildet, wobei der Stift den Borstenträger in geringem Abstand von der Aufnahme bzw. dem Kopfabschnitt hält, und wobei eine Auszugssicherung vorgesehen ist, die ein Entfernen des Borstenträgers aus der Aufnahme verhindert.

Eine konstruktiv einfach aufgebaute Zahnbürste besitzt einen üblicherweise aus Kunststoff bestehenden, stabförmigen Bürstenkörper, an dessen einem Ende ein Griffabschnitt ausgebildet ist. An dem dem Griffabschnitt entgegengesetzten Ende ist ein Kopfabschnitt ausgebildet, an dem eine Beborstung in Form von Borstenbündeln und/oder Einzelborsten befestigt ist. Bei einer derartigen Zahnbürste wird die Reinigungswirkung allein von der Art und der Dauer der Bewegung bestimmt, die ein Benutzer mit der Beborstung auf der Zahnoberfläche ausführt.

Seit langem ist versucht worden, die Reinigungswirkung zu erhöhen, indem die Beborstung nicht direkt am Kopfabschnitt, sondern an einem Borstenträger angebracht wird, der drehbar am Kopfabschnitt gelagert ist. Die WO2006/079122 A1 zeigt eine entsprechende Zahnbürste, bei der zwei Borstenträger, die jeweils eine Beborstung tragen, an dem Kopfabschnitt der Zahnbürste drehbar gehalten sind. Jeder Borstenträger weist auf seiner Unterseite eine Ausnehmung auf, in der eine Hinterschneidung ausgebildet ist. Der Kopfabschnitt der Zahnbürste besitzt komplementäre Ansätze, so dass jeweils ein Ansatz in die Ausnehmung eingeführt und dort auszugssicher verrastet werden kann. Auf diese Weise ist es möglich, eine hin und hergerichtete Putzbewegung, die gemäß der Zahnmedizin unvorteilhaft ist, selbsttätig in eine Drehbewegung umzusetzen, die von der Zahnmedizin bevorzugt wird.

Nachteilig bei dieser konstruktiven Ausgestaltung ist einerseits, dass die engen Zwischenräume zwischen dem Kopfabschnitt des Bürstenkörpers und dem Borstenträger leicht verschmutzen können, wodurch die Drehbarkeit des Borstenträgers behindert oder sogar unmöglich ist. Darüber hinaus steht der Borstenträger über eine relativ große Fläche mit dem Kopfabschnitt des Bürstenkörpers in Kontakt. Wenn der Borstenträger gedreht wird, treten zwischen dem Borstenträger und dem Bürstenkörper, die beide üblicherweise aus Kunststoff bestehen, Reibungskräfte auf, die zu einer Abnutzung der Bauteile führen und feinste Kunststoffpartikel freisetzen, die in den Körper des Benutzers gelangen können.

Auch die US 6,338,176 B1, zeigt eine Zahnbürste mit zwei axial hintereinander angeordneten Borstenträgern, die jeweils drehbar am Kopfabschnitt gelagert sind. Zu diesem Zweck weist der Kopfabschnitt zwei napfförmige Aufnahmen auf, die jeweils ein Borstenträger vollständig eingesetzt ist. Der Borstenträger sitzt auf einem pilzkopfartigen Stift, der mit seinem unteren Ende in einer Durchgangsbohrung am Boden der Aufnahme sitzt und mit seinem oberen pilzkopfartigen Ende in eine entsprechend komplementär ausgebildete Ausnehmung auf der Unterseite des Borstenträgers eingreift. Aufgrund der Form des Stiftes ist eine große Auflagefläche zwischen dem Borstenträger und dem Stift gegeben, was zu einer schwergängigen Drehung des Borstenträgers und auch in oben genannter Weise zu einer Abnutzung der Bauteile führt, insbesondere wenn Schmutzteilchen infolge längerer Benutzung in die Aufnahme eindringen. Darüber hinaus ist die axiale Fixierung des Stiftes ungenügend, da bei Aufbringen einer großen Druckkraft auf den Borstenträger die Gefahr besteht, dass der Stift axial verschoben wird, wodurch der Borstenträger nicht mehr drehbar ist.

DE-A-197 45 876 beschreibt eine Zahnbürste mit einem Bürstenkörper, der einen Griffabschnitt und einen Kopfabschnitt aufweist. Im Kopfabschnitt ist zumindest ein Borstenträger drehbar gelagert, der eine Beborstung trägt. Im Kopfabschnitt ist ferner zumindest eine napfförmige Aufnahme ausgebildet, in die der Borstenträger eingesetzt ist. In der Aufnahme ist ein Stift angeordnet, der den Borstenträger lagert und dessen Drehachse bildet. Der Stift hält den Borstenträger in geringem Abstand von der Aufnahme bzw. dem Kopfabschnitt. Der Stift ist zylinderförmig ausgebildet und sitzt mit seinem einen Ende in einem sacklochförmigen Aufnahmeloch, das in der napfförmigen Aufnahme ausgebildet ist, und mit seinem anderen Ende in einem sacklochförmigen Aufnahmeloch, das in dem Borstenträger ausgebildet ist. Eine Auszugssicherung ist vorgesehen, die ein Entfernen des Borstenträgers aus der Aufnahme verhindert. Die Auszugssicherung ist als Stift ausgebildet, der senkrecht zum Stift steht, der die Drehachse bildet, und mit einem Ende fest am Kopfabschnitt befestigt ist und mit dem anderen Ende in eine zumindest teilweise umlaufende Nut im Borstenträger eingreift.

Der Erfindung liegt die Aufgabe zugrunde, eine Zahnbürste der genannten Art zu schaffen, bei der eine übermäßige Abnutzung der Bauteile bei der Drehung des Borstenträgers vermieden ist und bei der der Stift sicher positioniert ist.

Diese Aufgabe wird erfindungsgemäß durch eine Zahnbürste mit den Merkmalen des Anspruchs 1 gelöst. Dabei ist ebenfalls vorgesehen, dass in dem Kopfabschnitt des Bürstenkörpers zumindest eine napfförmige Aufnahme ausgebildet ist, in die der Borstenträger eingesetzt ist, dass in der Aufnahme ein vorzugsweise aus Metall oder Kunststoff bestehender Stift angeordnet ist, der den Borstenträger lagert und dessen Drehachse bildet, wobei der Stift den Borstenträger in geringem Abstand von der Aufnahme bzw. dem Kopfabschnitt hält, und dass eine Auszugssicherung vorgesehen ist, die ein Entfernen des Borstenträgers aus der Aufnahme verhindert.

Die Auszugssicherung umfasst zumindest ein erstes Eingriffsteil, das am Borstenträger ausgebildet ist, und zumindest ein zweites Eingriffsteil, das an dem Kopfteil ausgebildet ist. Die Eingriffsteile sind formschlüssig miteinander in Eingriff bringbar. Erfindungsgemäß ist das erste Eingriffsteil von einer vollständig umlaufenden, radial hervorstehenden Schulter des Borstenträgers gebildet, und es sind mehrere, über den Umfang verteilt angeordnete zweite Eingriffsteile vorgesehen.

Somit sind bei einer Zahnbürste mit einem drehbaren Borstenträger die Funktionen "Drehlagerung" und "Auszugssicherung" voneinander getrennt. Die Drehlagerung des Borstenträgers relativ zu dem Kopfabschnitt des Bürstenkörpers wird durch den Stift erreicht. Der Stift kann entweder in dem Borstenträger oder in dem Kopfabschnitt des Bürstenkörpers gehalten sein und das jeweils andere Bauteil ist lose drehbar auf den Stift aufgesetzt. Der Stift ist als separates Bauteil ausgebildet. Dabei ist der Stift so bemessen, dass der Borstenträger im unbenutzten Zustand der Zahnbürste in einem geringen Abstand von der Aufnahme bzw. dem Kopfabschnitt des Bürstenkörpers angeordnet ist, d.h. mit diesem nicht in unmittelbarem Kontakt steht. Der Stift ist zylinderförmig und insbesondere kreiszylinderförmig ausgebildet und sitzt mit seinem einen Ende in einem sacklochförmigen Aufnahmeloch, das in der napfförmigen Aufnahme ausgebildet ist, und mit seinem anderen Ende in einem weiteren sacklochförmigen Aufnahmeloch, das in dem Borstenträger ausgebildet ist. Auf diese Weise ist der Stift in axialer Richtung sicher positioniert und zwischen dem Stift und dem Borstenträger bzw. zwischen dem Stift und der Aufnahme ist nur eine relativ geringe Kontaktfläche gegeben, wodurch eine Materialabnutzung infolge von Reibungskräften gering gehalten ist. Der Borstenträger kann um die von dem Stift definierte Drehachse frei drehen, ohne mit dem Kopfabschnitt des Bürstenkörpers in Kontakt zu kommen. Auf diese Weise sind Reibungskräfte vermieden, so dass diese Bauteile einer wesentlich geringeren Abnutzung unterliegen und auch das Freisetzen von Kunststoffpartikeln vermieden ist. Aufgrund des Abstandes zwischen dem Borstenträger und dem Kopfabschnitt des Bürstenkörpers lassen sich diese Bereiche vom Benutzer in einfacher Weise reinigen bzw. ausspülen.

Die Auszugssicherung verhindert, dass sich der Borstenträger bei Gebrauch von dem Stift lösen kann, wobei diese Auszugssicherung nur dann wirksam werden muss, wenn auf dem Borstenkörper eine Auszugskraft wirkt, die bei normalem Gebrauch der Zahnbürste nicht oder nur selten auftritt.

In bevorzugter Ausgestaltung der Erfindung ist vorgesehen, dass in der napfförmigen Aufnahme ein Nabenteil ausgebildet ist, dass das Aufnahmeloch für den Stift aufweist. Der Stift ist auf diese Weise in dem Aufnahmeloch kippsicher gehalten, wobei er entweder in dem Aufnahmeloch festgelegt oder drehbar in dieses eingesetzt sein kann.

Der Borstenträger ist vorzugsweise tellerförmig ausgebildet und besitzt einen unterseitigen Ansatz, mit dem er in die Aufnahme eingreift. Dabei kann vorgesehen sein, dass der Borstenträger die Aufnahme oberseitig insbesondere vollständig abdeckt und nur mit dem Ansatz in die Aufnahme eingreift. Auf diese Weise kann das Eintreten von Schmutzpartikeln in die Aufnahme vermieden oder zumindest vermindert werden.

Zur Lagerung des Stiftes kann vorgesehen sein, dass das Aufnahmeloch für den Stift, in dem der Stift sicher gehalten und gegebenenfalls befestigt ist, in dem Borstenträger auf dessen Unterseite ausgebildet ist.

Die Auszugssicherung soll sicherstellen, dass der Borstenträger sich bei Betrieb der Zahnbürste nicht vom Bürstenkörper bzw. aus der Aufnahme lösen kann. Diese Gefahr besteht insbesondere, wenn der Benutzer auf den Borstenträger außermittige Kräfte aufbringt und somit den Borstenträger verformt.

Gemäß der Erfindung ist vorgesehen, dass die Auszugssicherung zumindest ein erstes Eingriffsteil, das am Borstenträger ausgebildet ist, und zumindest ein zweites Eingriffsteil umfasst, das am Kopfteil ausgebildet ist, wobei die Eingriffsteile formschlüssig miteinander in Eingriff bringbar sind. Insbesondere können die Eingriffsteile bei Montage der Zahnbürste miteinander verrastet werden, indem der Borstenträger von oben in die Aufnahme hineingedrückt wird.

Das erste Eingriffsteil ist von einer vollständig umlaufenden, radial hervorstehenden Schulter des Borstenträgers gebildet, während das zweite Eingriffsteil von zumindest mehreren am Kopf ausgebildeten Haken gebildet ist. Insbesondere können beispielsweise 2 bis 5 über den Umfang verteilt angeordnete zweite Eingriffsteile bzw. Haken vorgesehen sein.

Die Zahnbürste kann mit einem einzelnen rotierbaren Borstenträger und somit einer Aufnahme ausgestaltet sein, es ist jedoch auch möglich, zumindest zwei Aufnahmen in Längsrichtung der Zahnbürste hintereinander liegend anzuordnen und in jede Aufnahme einen Borstenträger drehbar einzusetzen. Dabei hat es sich als vorteilhaft erwiesen, wenn die Drehachsen der Borstenträger zu entgegengesetzten Seiten einer Längsachse der Zahnbürste geneigt ausgerichtet sind. Die Borstenträger drehen somit nicht um parallel verlaufende Drehachsen, sondern die Drehachsen verlaufen zueinander in einem Winkel von 10° bis 30°. Entsprechend sind auch die Aufnahmen für die Borstenträger relativ zueinander geneigt und weisen zu entgegengesestzten Seiten der Längsachse der Zahnbürste.

Die zumindest zwei Aufnahmen für jeweils einen Borstenträger liegen in Längsrichtung der Zahnbürste hintereinander, d.h. es ist eine dem Griffabschnitt der Zahnbürste abgewandte Aufnahme und eine dem Griffabschnitt der Zahnbürste zugewandte Aufnahme vorgesehen. Vorzugsweise sind die beiden Aufnahmen mittels eines Steges des Kopfabschnittes miteinander verbunden, wobei der Steg so bemessen sein kann, dass die dem Griffabschnitt abgewandte Aufnahme relativ zu der dem Griffabschnitt zugewandten Aufnahme schwenkbar ist, indem der Steg elastisch verformt wird. Die Schwenkbarkeit der vorderen, dem Griffabschnitt abgewandten Aufnahme relativ zu der inneren, dem Griffabschnitt zugewandten Aufnahme wird durch das Material des Kopfabschnittes sowie die Abmessungen des Steges bestimmt, da dieser als Feder wirkt. Zum Schutze des Steges und um ein bestimmtes Verformungsverhalten zu erzielen, kann der Steg mit einer Ummantelung versehen sein, die vorzugsweise aus einem weichen elastomeren Kunststoff besteht.

Weitere Einzelheiten und Merkmale der Erfindung sind aus der folgenden Beschreibung von Ausführungsbeispielen unter Bezugnahme auf die Zeichnung ersichtlich. Es zeigen:
- Fig. 1: eine perspektivische Ansicht einer erfindungsgemäßen Zahnbürste,
- Fig. 2: die Bauteile des Kopfabschnitts der Zahnbürste im auseinandergezogenen Zustand,
- Fig. 3: eine Seitenansicht eines Borstenträgers,
- Fig. 4: eine Unteransicht des Borstenträgers gemäß Figur 3,
- Fig. 5: eine Aufsicht auf den Kopfabschnitt der Zahnbürste ohne Borstenträger,
- Fig. 6: einen Schnitt durch den Kopfabschnitt und den Borstenträger der Zahnbürste,
- Fig. 7: eine perspektivische Aufsicht auf den Kopfabschnitt der Zahnbürste und
- Fig. 8: einen Längsschnitt durch den Bürstenkörper im Kopfabschnitt.

Eine erfindungsgemäße Zahnbürste 10 umfasst in üblicher Weise einen aus Kunststoff bestehenden Bürstenkörper 11, der einen hinteren Griffabschnitt 12 und einen vorderen Kopfabschnitt 13 aufweist. Im Kopfabschnitt 13 sind zwei tellerförmige Borstenträger 14 drehbar gelagert, die jeweils eine Beborstung 15 tragen.

Wie Figur 2 zeigt, besitzt jeder Borstenträger 14 auf seiner Oberseite eine Vielzahl von Löchern 18, in die jeweils ein Borstenbündel 25 eingesetzt ist. Die Borstenbündel 25 und/oder nicht dargestellte Einzelborsten bilden die Beborstung 15. Auf seiner Unterseite besitzt der Borstenträger 14 einen rotationssymmetrischen Ansatz 19, der an seinem unteren Ende eine vollständig umlaufende, radial nach außen hervorstehende Schulter 20 besitzt (siehe Figuren 3 und 4). Auf der Unterseite des Borstenträgers 14 ist ein axiales Aufnahmeloch 22 in Form eines Sacklochs ausgebildet.

Der Bürstenkörper 11 besitzt in seinem Kopfabschnitt 13 zwei in Längsrichtung der Zahnbürste hintereinander liegende napfförmige Aufnahmen 16, die an ihrem Boden jeweils drei über den Umfang verteilt angeordnete Abflusslöcher 23 (siehe Figur 5) besitzen. Darüber hinaus sind am Boden der Aufnahmen 16 jeweils drei über den Umfang verteilt angeordnete, nach oben hervorstehende Haken 21 ausgebildet, die ein zweites Eingriffsteil bilden und mit der Schulter 20 des Borstenträgers 14 in formschlüssigen Eingriff treten können.

In der Mitte der napfförmigen Aufnahme 16 ist am Boden ein sich nach oben erstreckendes Nabenteil 27 angeformt, das ein sacklochförmiges Aufnahmeloch 24 besitzt. In das Aufnahmeloch 24 ist ein zylinderförmiger und insbesondere kreiszylinderförmiger Stift 17 aus Metall oder Kunststoff einsetzbar, der aus dem Nabenteil 27 nach oben hervorsteht, so dass der hervorstehende Abschnitt des Stiftes 17 in das Aufnahmeloch 22 an der Unterseite des Borstenträgers 14 eingesetzt werden kann.

Figur 6 zeigt einen Schnitt durch den Kopfabschnitt der Zahnbürste im montierten Zustand. Der Stift 17 ist in das Aufnahmeloch 24 des Nabenteils 27 eingesetzt und dort drehfest gehalten. Der die Borstenbündel 25 tragende Borstenträger 24 ist mit seinem unteren Aufnahmeloch auf das obere, hervorstehende Ende des Stiftes 17 aufgesetzt und auf diesem drehbar gehalten. Alternativ ist es jedoch auch möglich, den Stift im Aufnahmeloch 22 des Borstenträgers 14 zu befestigen und drehbar in das Aufnahmeloch 24 des Kopfabschnitts 13 einzusetzen.

Der Borstenträger 14 ist in der Aufnahme 16 durch eine Auszugssicherung 26 gehalten, die von den Haken 21 am Boden der Aufnahme 16 und der umlaufenden Schulter 20 am unteren Ende des Borstenträgers 14 gebildet ist. Wie Figur 6 zeigt, untergreift die Schulter 20 des Borstenträgers 14 im montierten Zustand die Haken 21 der Aufnahme 16, von denen in Figur 6 nur ein Haken 21 sichtbar ist. Dabei ist ersichtlich, dass der Borstenträger 14 sich im montierten, unbenutzten Zustand gemäß Figur 6 alleine über Stift 17 am Kopfteil 13 abstützt, d.h. in diesem Zustand in geringem Abstand von der Oberfläche der Aufnahme 16 bzw. des Kopfabschnittes 13 gehalten ist. Dies sichert eine leichtgängige Drehbarkeit des Borstenträgers 14 und verhindert eine übermäßige Reibung zwischen aufeinanderliegenden Kunststoffteilen bei gleichzeitiger exakter und sicherer Positionierung des Stifts 17.

Wie die Figuren 2, 3 und 6 zeigen, ist der Borstenträger 14 in seinem oberen Bereich tellerförmig ausgebildet, wobei auf der Unterseite des tellerförmigen Bereiches der Ansatz 19 angeformt ist. Der tellerförmige Bereich und der Ansatz 19 sind so dimensioniert, dass die Außenabmessungen des tellerförmigen Bereiches größer als die Innenabmessungen der Aufnahme 16 sind, so dass der tellerförmige Bereich oberhalb der oberen Zugangsöffnung der Aufnahme 16 angeordnet ist und diese abdeckt (siehe Figur 6), wobei der Borstenträger 14 nur mit dem Ansatz 19 in die Aufnahme 16 eingreift.

Bei der Reinigung der Zahnbürste durch Spülen mit Wasser kann das Wasser zwischen dem Borstenträger 14 und der Oberseite der Aufnahme 16 hindurchströmen und somit eventuelle Verunreinigungen, die sich in der Aufnahme 16 angesammelt haben, zuverlässig lösen und durch die im Boden der Aufnahme 16 ausgebildeten Abflusslöcher 23 wegspülen.

Wie Figur 7 zeigt, verlaufen die Drehachsen D1 und D2, um die die Borstenträger 14 drehbar sind, nicht parallel zueinander, sondern weisen einen Winkelversatz von 10° bis 30° zueinander auf. Dabei sind die Drehachsen D1 und D2 der Borstenträger 14 zu entgegengesetzten Seiten einer Längsachse L der Zahnbürste 10 geneigt ausgerichtet.

Die beiden in Längsrichtung der Zahnbürste 10 hintereinander liegenden Aufnahmen 16 sind gemäß Figur 8 über einen Steg 28 des Kopfabschnittes 13 miteinander verbunden. Der Steg 28 ist so bemessen, dass die dem Griffabschnitt abgewandte, vordere, gemäß Figur 8 linke Aufnahme 16 relativ zu der dem Griffabschnitt zugewandten, gemäß Figur 8 rechten Aufnahme schwenkbar ist, wie es durch den Doppelpfeil S und eine gestrichelte Konturlinie angedeutet ist. Die Federwirkung des Steges lässt sich durch dessen Material und Abmessungen einstellen. Um eine bestimmte Federwirkung zu erreichen, ist der Steg 28 mit einer Ummantelung 29 aus einem elastomeren Kunststoff versehen.

## Patentansprüche

1. Zahnbürste (10) mit einem Bürstenkörper (11), der einen Griffabschnitt (12) und einen Kopfabschnitt (13) aufweist, wobei im Kopfabschnitt (13) zumindest ein Borstenträger (14) drehbar gelagert ist, der eine Beborstung (15) trägt, und wobei in dem Kopfabschnitt (13) zumindest eine napfförmige Aufnahme (16) ausgebildet ist, in die der Borstenträger (14) eingesetzt ist, wobei in der Aufnahme (16) ein Stift (17) angeordnet ist, der den Borstenträger (14) lagert und dessen Drehachse bildet, wobei der Stift (17) den Borstenträger (14) in geringem Abstand von der Aufnahme (16) bzw. dem Kopfabschnitt (13) hält und wobei eine Auszugssicherung (26) vorgesehen ist, die ein Entfernen des Borstenträgers (14) aus der Aufnahme (16) verhindert, wobei der Stift (17) zylinderförmig ausgebildet ist und mit seinem einen Ende in einem sacklochförmigen Aufnahmeloch (24), das in der napfförmigen Aufnahme (16) ausgebildet ist, und mit seinem anderen Ende in einem sacklochförmigen Aufnahmeloch (22) sitzt, das in dem Borstenträger ausgebildet ist, wobei die Auszugssicherung (26) zumindest ein erstes Eingriffsteil (20), das am Borstenträger (14) ausgebildet ist, und zumindest ein zweites Eingriffsteil (21) umfasst, das an dem Kopfteil (13) ausgebildet ist, wobei die Eingriffsteile (20, 21) formschlüssig miteinander in Eingriff bringbar sind, **dadurch gekennzeichnet, dass** das erste Eingriffsteil (20) von einer vollständig umlaufenden, radial hervorstehenden Schulter des Borstenträgers (14) gebildet ist und dass mehrere, über den Umfang verteilt angeordnete zweite Eingriffsteile (21) vorgesehen sind.

2. Zahnbürste nach Anspruch 1, **dadurch gekennzeichnet, dass** die zweiten Eingriffsteile (21) von mehreren am Kopfabschnitt (13) ausgebildeten Haken gebildet sind.

3. Zahnbürste nach Anspruch 1 oder 2, **dadurch gekennzeichnet, dass** in der napfförmigen Aufnahme (16) ein Nabenteil (27) ausgebildet ist, das das Aufnahmeloch (24) für den Stift (17) aufweist.

4. Zahnbürste nach einem der Ansprüche 1 bis 3, **dadurch gekennzeichnet, dass** der Borstenträger (14) tellerförmig ausgebildet ist und mit einem unterseitigen Ansatz (19) in die Aufnahme (16) eingreift.

5. Zahnbürste nach Anspruch 4, **dadurch gekennzeichnet, dass** der Borstenträger (14) die Aufnahme (16) oberseitig abdeckt und nur mit dem Ansatz (19) in die Aufnahme (16) eingreift.

6. Zahnbürste nach einem der Ansprüche 1 bis 5, **dadurch gekennzeichnet, dass** das Aufnahmeloch (22) für den Stift (17) in dem Borstenträger (14) auf dessen Unterseite ausgebildet ist.

7. Zahnbürste nach einem der Ansprüche 1 bis 6, **dadurch gekennzeichnet, dass** im Boden der napfförmigen Aufnahme (16) zumindest ein Abflussloch (23) ausgebildet ist.

8. Zahnbürste nach einem der Ansprüche 1 bis 7, **dadurch gekennzeichnet, dass** zumindest zwei Aufnahmen (16) in Längsrichtung der Zahnbürste (10) hintereinander liegend angeordnet sind und dass in jede Aufnahme (16) ein Borstenträger (14) drehbar eingesetzt ist.

9. Zahnbürste nach Anspruch 8, **dadurch gekennzeichnet, dass** die Drehachsen (D₁, D₂) der Borstenträger (14) zu entgegengesetzten Seiten einer Längsachse (L) der Zahnbürste (10) geneigt ausgerichtet sind.

10. Zahnbürste nach Anspruch 8 oder 9, **dadurch gekennzeichnet, dass** die beiden Aufnahmen (16) mittels eines Steges (28) des Kopfabschnittes (13) miteinander verbunden sind, wobei der Steg (28) so bemessen ist, dass die dem Griffabschnitt (12) abgewandte Aufnahme (16) relativ zu der dem Griffabschnitt (12) zugewandten Aufnahme (16) schwenkbar ist.

11. Zahnbürste nach Anspruch 10, **dadurch gekennzeichnet, dass** der Steg (28) eine Ummantelung (29) aufweist.

12. Zahnbürste nach Anspruch 11, **dadurch gekennzeichnet, dass** die Ummantelung (29) von einem elastomeren Kunststoff gebildet ist.

13. Zahnbürste nach einem der Ansprüche 1 bis 12, **dadurch gekennzeichnet, dass** der Stift (17) aus Metall oder aus Kunststoff besteht.

## Claims

1. Toothbrush (10) having a brush body (11), which has a handle portion (12) and a head portion (13), wherein at least one bristle carrier (14), which carries a bristle covering (15), is mounted in a rotatable manner in the head portion (13), and wherein the head portion (13) has formed in it at least one cup-like mount (16), into which the bristle carrier (14) is inserted, wherein the mount (16) has arranged in it a pin (17), which bears the bristle carrier (14) and forms the axis of rotation thereof, wherein the pin (17) retains the bristle carrier (14) at a small distance from the mount (16) or the head portion (13), and wherein there is a pullout-prevention means (26) provided to prevent removal of the bristle carrier (14) from the mount (16), wherein the pin (17) is of cylindrical design and has its one end seated in an accommodating hole (24), which is in the form of a blind hole in the cup-like mount (16), and has its other end seated in an accommodating hole (22), which is in the form of a blind hole in the bristle carrier, wherein the pullout-prevention means (26) comprises at least one first engagement part (20), which is formed on the bristle carrier (14), and at least one second engagement part (21), which is formed on the head part (13), wherein the engagement parts (20, 21) can be brought into form-fitting engagement with one another, **characterized in that** the first engagement part (20) is formed by a fully encircling, radially projecting shoulder of the bristle carrier (14), and **in that** a plurality of circumferentially distributed second engagement parts (21) are provided.

2. Toothbrush according to Claim 1, **characterized in that** the second engagement parts (21) are formed by a plurality of hooks formed on the head portion (13).

3. Toothbrush according to Claim 1 or 2, **characterized in that** the cup-like mount (16) has formed in it a hub part (27), which has the accommodating hole (24) for the pin (17).

4. Toothbrush according to one of Claims 1 to 3, **characterized in that** the bristle carrier (14) is of plate-like design and has an extension (19) on its underside engaging in the mount (16).

5. Toothbrush according to Claim 4, **characterized in that** the bristle carrier (14) covers the mount (16) on the upper side and has only the extension (19) engaging in the mount (16).

6. Toothbrush according to one of Claims 1 to 5, **characterized in that** the accommodating hole (22) for the pin (17) is formed in the bristle carrier (14), on the underside thereof.

7. Toothbrush according to one of Claims 1 to 6, **characterized in that** at least one outflow hole (23) is formed in the floor of the cup-like mount (16).

8. Toothbrush according to one of Claims 1 to 7, **characterized in that** at least two mounts (16) are arranged one behind the other in the longitudinal direction of the toothbrush (10), and **in that** a bristle carrier (14) is inserted in a rotatable manner into each mount (16).

9. Toothbrush according to Claim 8, **characterized in that** the axes of rotation (D₁, D₂) of the bristle carriers (14) are oriented in an inclined manner towards opposite sides of a longitudinal axis (L) of the toothbrush (10).

10. Toothbrush according to Claim 8 or 9, **characterized in that** the two mounts (16) are connected to one another by means of a crosspiece (28) of the head portion (13), wherein the crosspiece (28) is dimensioned such that the mount (16) which is directed away from the handle portion (12) can be pivoted relative to the mount (16) which is directed towards the handle portion (12).

11. Toothbrush according to Claim 10, **characterized in that** the crosspiece (28) has a sheath (29).

12. Toothbrush according to Claim 11, **characterized in that** the sheath (29) is formed by an elastomeric plastics material.

13. Toothbrush according to one of Claims 1 to 12, **characterized in that** the pin (17) consists of metal or of plastics material.

## Revendications

1. Brosse à dents (10) avec un corps de brosse (11) comportant une section de manche (12) et une section de tête (13), au moins un support de poils (14) étant disposé de façon pivotante dans la section de tête (13) supportant une implantation de poils (15) et au moins un logement (16) en forme d'écuelle étant réalisé dans la section de tête (13), le support de poils (14) étant inséré dans ledit logement, une tige (17) étant disposée dans le logement (16), ladite tige logeant le support de poils (14) et formant son axe de rotation, la tige (17) maintenant le support de poils (14) à distance réduite du logement (16) et/ou de la section de tête (13) et une sécurité anti-retrait (26) étant prévue empêchant un retrait du support de poils (14) hors du logement (16), la tige (17) prenant une forme de cylindre et étant logée, avec sa première extrémité, dans un trou de logement (24) en forme de trou borgne réalisé dans un logement (16) en forme d'écuelle et étant logée, avec son autre extrémité, dans un trou de logement (22) en forme de trou borgne réalisé dans le support de poils, la sécurité anti-retrait (26) comprenant au moins une première partie de préhension (20) réalisée au niveau du support de poils (14) et au moins une deuxième partie de préhension (21) réalisée au niveau de la partie de tête (13), les parties de préhension (20, 21) pouvant être amenées en prises l'une avec l'autre par complémentarité de formes, **caractérisée en ce que** la première partie de préhension (20) est formée d'un épaulement entièrement périphérique et saillant dans le plan radial du support de poils (14) et que plusieurs deuxièmes parties de préhension (21) disposées de façon répartie sur la périphérie sont prévues.

2. Brosse à dents selon la revendication 1, **caractérisée en ce que** les deuxièmes parties de préhension (21) sont formées de plusieurs crochets réalisés au niveau de la section de tête (13).

3. Brosse à dents selon la revendication 1 ou 2, **caractérisée en ce qu'**une partie de moyeu (27) comportant le trou de logement (24) pour la tige (17) est réalisée dans le logement (16) en forme d'écuelle.

4. Brosse à dents selon l'une quelconque des revendications 1 à 3, **caractérisée en ce que** le support de poils (14) prend une forme de disque et s'engrène dans le logement (16) avec l'appendice (19) situé du côté inférieur.

5. Brosse à dents selon la revendication 4, **caractérisée en ce que** le support de poils (14) recouvre du côté supérieur le logement (16) et s'engrène dans le logement (16) avec le seul appendice (19).

6. Brosse à dents selon l'une quelconque des revendications 1 à 5, **caractérisée en ce que** le trou de logement (22) prévu pour la tige (17) est réalisé dans le support de poils (14), sur son côté inférieur.

7. Brosse à dents selon l'une quelconque des revendications 1 à 6, **caractérisée en ce qu'**au moins un trou d'évacuation (23) est réalisé dans le fond du logement (16) en forme d'écuelle.

8. Brosse à dents selon l'une quelconque des revendications 1 à 7, **caractérisée en ce qu'**au moins deux logements (16) sont disposés de façon à reposer l'un derrière l'autre dans la direction longitudinale de la brosse à dents (10) et qu'un support de poils (14) est inséré de façon pivotante dans chaque logement (16).

9. Brosse à dents selon la revendication 8, **caractérisée en ce que** les axes de rotation (D₁, D₂) du support de poils (14) sont orientés de façon inclinée par rapport aux côtés opposés d'un axe longitudinal (L) de la brosse à dents (10).

10. Brosse à dents selon la revendication 8 ou 9, **caractérisée en ce que** les deux logements (16) sont reliés entre eux à l'aide d'un étai (28) de la section de tête (13), l'étai (28) étant dimensionné de telle sorte que le logement (16) opposé à la section de manche (12) peut pivoter par rapport au logement (16) orienté vers la section de manche (12).

11. Brosse à dents selon la revendication 10, **caractérisée en ce que** l'étai (28) comporte une enveloppe (29).

12. Brosse à dents selon la revendication 11, **caractérisée en ce que** l'enveloppe (29) est formée à partir d'un plastique élastomère.

13. Brosse à dents selon l'une quelconque des revendications 1 à 12, **caractérisée en ce que** la tige (17) est en métal ou en plastique.
